# FASCICULE DE BREVET EUROPEEN

(11) **EP 1 182 145 B1**
(45) Date de publication et mention de la délivrance du brevet: **22.12.2004**
(21) Numéro de dépôt: 01420181.8
(22) Date de dépôt: 07.08.2001
(51) Int. Cl.: B65D 81/09, B31D 5/00

(54) **Matériau de calage et remplissage d'emballage et procédé et machine pour sa fabrication**
Polstermaterial aus Papier und Verfahren und Vorrichtung zur dessen Herstellung
Paper cushioning material and method and device for producing the same

(30) Priorité: 24.08.2000 FR 0010910
(43) Date de publication de la demande: 27.02.2002
(73) Titulaire: Hectron, 06000 Nice (FR)
(72) Inventeur: Jeannin, Philippe, 06000 Nice (FR)
(74) Mandataire: Brachotte, Charles

(56) Documents cités:
- EP-A- 0 667 304
- EP-A- 0 888 879
- WO-A-94/07765
- US-A- 2 685 827
- US-A- 5 173 352
- US-A- 5 595 811

## Description

La présente invention concerne un matériau de calage et remplissage d'emballage ainsi que le procédé et la machine pour sa fabrication.

Plus précisément, la présente invention concerne un matériau de protection des objets renfermés dans un emballage, le dit matériau ayant une action de calage et/ou de remplissage des espaces libres et/ou d'amortissement des chocs et de résistance à la pression.

### ÉTAT DE LA TECHNIQUE

Divers matériaux et systèmes ont déjà été proposés comme matériau de calage et remplissage d'emballage.

Le principal matériau utilisé consiste en des mousses polymériques ou des matériaux synthétiques expansés. Ces matériaux sont utiles en ce qu'ils remplissent les cavités irrégulières formées entre l'objet emballé et le récipient d'emballage. Mais les grands inconvénients de ces matériaux sont de nécessiter d'être produits par des entreprises spécialisées, et d'exiger de grands volumes de transports et de stockage.

De nombreux autres matériaux et systèmes de calage et remplissage ont été proposés.

Le brevet US 3244347 décrit un système de calage et remplissage d'emballage, mais limité aux coins des emballages. Le système n'est pas adapté au remplissage des cavités irrégulières entre l'objet emballé et le récipient d'emballage.

Il en est de même pour la demande de certificat français 2624103.

Divers documents ont décrit des systèmes d'amortissement des chocs formant des matelas ou des éléments d'emballage, mais ces systèmes ne sont pas adaptés au remplissage de cavités irrégulières entre l'objet emballé et le récipient d'emballage.

Parmi les documents de ce type, on peut citer la demande de brevet européen 602580 qui met en oeuvre un matelas à structure en treillis ; la demande de brevet européen 888879 qui met en oeuvre un matelas à forme plissée ou ondulée ; la demande de brevet international WO 93/16940 qui met en oeuvre des éléments d'emballage préformé à poches coniques, l'angle d'ouverture du cône étant compris entre des limites bien précises.

Le brevet US 5173352 a proposé des bandelettes plissées en accordéon, mais les propriétés de ces matériaux sous l'aspect du calage et de la résistance à l'écrasement sont médiocres du fait que les bandelettes s'imbriquent plus ou moins les unes dans les autres.

La demande de brevet allemand 4018173 a proposé des matériaux protecteurs de calage (ou rembourrage) et de remplissage constitué de corps creux en forme de cylindres ou prismes dérivés de bandelettes prédécoupées dont les deux bouts sont collés ensemble ou coincés l'un dans l'autre. Mais ces matériaux ont une résistance à l'écrasement médiocre et s'aplatissent trop facilement. L'usage d'éléments en feuille de papier est reconnu comme permettant d'éviter le polystyrène expansé.

Plusieurs autres documents ont alors proposé des matériaux du type matériau de calage ou de remplissage en forme de cuvette ou de godets obtenus à partir de feuilles de papier.

Le brevet US 5595811 de priorité 31 janvier 1992 base pour le préambule de la revendication 1 a proposé de tels éléments de papier en forme de cuvette avec un plissage du papier plus ou moins accentué, les divers plis partants tous du fond de la cuvette.

Le brevet US-A-2 685 827 décrit également des éléments de papier en forme de cuvette avec un plissage ; en outre un écrasement de ces élements est décrit (figure 5), mais l'écrasement fait disparaître la forme de cuvette ou godet des éléments de papier.

La demande de brevet international WO 94/07765, de priorité 5 octobre 1992, décrit des éléments d'amortissement des chocs, en forme de dé à coudre, ayant un fond plat de diamètre compris entre 1,27 et 2,54 cm, et une paroi de type tubulaire. Ces éléments de remplissage en forme de dé à coudre sont obtenus par emboutissage d'une feuille de papier par un mandrin traversant une matrice ; la feuille de papier conformée se dégage du mandrin grâce à l'expansion naturelle des plis de la paroi après que le mandrin ait traversé la matrice.

La demande de brevet européen 667304 décrit un matériau de rembourrage constitué de corps creux dérivés de bandelettes semblables à ceux de la demande allemande 4018173 ; mais ces corps creux peuvent aussi, soit être pourvus de plis longitudinaux, soit avoir un fond raide leur donnant une forme générale de pot. Dans ce cas les plis s'étendent parallèlement les uns aux autres à partir (ou en direction) du fond du pot.

Les matériaux de calage ou rembourrage ou remplissage ayant ces formes de cuvette selon ces trois derniers documents ont généralement une résistance médiocre à l'écrasement, notamment sous l'effet de forces de direction transversale aux parois latérales, et ils s'aplatissent facilement.

L'existence d'un fond raide selon la demande 667304 améliore la résistance à l'écrasement, mais insuffisamment. La conformation de type « petits dés à coudre » selon la demande internationale WO 94/07765 améliore aussi la résistance à l'écrasement mais la nécessité de fabriquer un grand nombre de ces « dés », vu leur petitesse, complique le procédé de fabrication.

### BUTS DE L'INVENTION

Un but de la présente invention est de fournir un matériau de calage et remplissage d'emballage, évitant autant que possible les inconvénients des matériaux connus.

Un autre but de la présente invention est de fournir un matériau de calage et remplissage économique, peu coûteux, et facile à produire par des entreprises non spécialisées.

Un autre but de la présente invention est de fournir un matériau de calage et remplissage n'exigeant qu'un faible volume pour le transport et le stockage.

Un autre but de la présente invention est de fournir un matériau de calage et/ou remplissage ayant une bonne résistance à l'écrasement et produisant un bon amortissement des chocs.

Un autre but de la présente invention est de fournir des matériaux de calage susceptibles d'être préparés commodément à partir d'une matière première de départ ayant une densité relativement haute et un faible encombrement.

Un autre but de la présente invention est de fournir des matériaux de calage susceptibles d'être préparés à partir d'une matière première de départ peu inflammable (= peu enflammable), donc facile à stocker en toute sécurité.

Un autre but de la présente invention est de fournir des matériaux de calage susceptibles d'être préparé à partir de rouleaux de papiers, et plus particulièrement de rouleaux de papier à haute résistance, et plus particulièrement encore de rouleaux de papier de type banal.

Un autre but de la présente invention est de fournir des matériaux de calage et un procédé pour leur fabrication tels que ce procédé puisse être mis en oeuvre par l'utilisateur ou près du lieu d'utilisation du matériau de calage.

Un autre but de la présente invention est de fournir un matériau de calage et/ou remplissage approprié pour la publicité.

### L'INVENTION

Sous un premier aspect, l'invention concerne un matériau de calage comprenant une pluralité d'éléments de calage et/ou remplissage d'emballage
a) le dit élément est constitué de papier, de préférence en papies kraft, et
b) l'élément a une forme générale de godet (ou cuvette), ayant un évidement central (b1) et un fond (b2) et une paroi latérale tout autour, et
c) cette paroi est épaisse et non unie, son épaisseur moyenne étant de préférence plus de 10 fois supérieure à celle du papier lui-même.
d) cette paroi est plissée et la majorité des plis s'entrecroisent les uns les autres, ou forment des angles ou intersections entre eux.

Dans la présente description on utilise le mot godet, ou cuvette, pour indiquer qu'il y a un fond comme dans un récipient quoique les parois plissées ne ressemblent pas à celles d'un godet habituel à parois unies.

Selon l'invention le fond du godet n'est pas plissé, mais ses parois sont non unies, et plus précisément plissées selon une configuration en zigzag irrégulier ; ce cette configuration en zigzag irrégulier est telle qu'obtenable (ou telle qu'obtenue) par l'écrasement d'une feuille de papier selon sa longueur, autrement dit transversalement à l'épaisseur de cette feuille, en direction du fond du godet.

Selon un autre aspect de l'invention les plis de la paroi du godet sont une pluralité de plis, généralement plus de 10, de préférence plus de 25 plis.

Selon un autre aspect de l'invention, la majorité des plis (mais non pas tous) ne s'étendent pas à partir du (ou jusqu'au) fond (b2) du godet, et, avantageusement, ils s'entrecroisent les uns les autres, ou forment des angles ou intersections entre eux.

Selon un autre aspect de l'invention, une partie importante des plis (plus de 20% d'entre eux), généralement plus de 40% d'entre eux (mais moins de 95%), a une orientation générale approximative parallèle au plan représentant le fond (b2) du godet. Cette orientation parallèle au fond du godet exprime, selon ce qui sera vu plus loin à propos du procédé de fabrication des godets, que les parois épaisses sont issues d'un écrasement des feuilles de papier selon une direction sensiblement perpendiculaire au fond du godet. Ces plis approximativement parallèles, peuvent former des angles allant jusqu'à 45°, d'un côté ou de l'autre, avec le fond du godet.

Les godets selon l'invention ont avantageusement une surface unie, de préférence le fond, plate ou arrondie permettant d'y inscrire de la publicité lisible commodément. Leur diamètre extérieur (moyen) global est compris entre 1 et 15 cm, de préférence entre 2.6 et 10 cm. Par contraste, les parois des godets, issues d'un écrasement, ne sont pas unies et ne permettent guère une publicité lisible commodément.

Selon un aspect préféré de l'invention, le rapport (ou ratio) du volume de la pièce calante sur la surface du papier mis en oeuvre est compris dans une gamme allant de 0.01 à 5 cm³/cm², de préférence de 0.05 à 1 cm³/cm², et plus préférentiellement de 0,1 à 1 cm³/cm²

Le rapport (ou ratio) du volume du matériau de calage selon l'invention par rapport au volume initial de papier nécessaire à sa réalisation, est généralement compris entre 10 et 300, de préférence entre 40 et 200, et plus préférentiellement encore entre 50 et 100.

Selon un autre aspect avantageux de l'invention, les pièces calantes en forme générale de cylindre creux à parois latérales épaisses ont un rapport (ou ratio) du diamètre extérieur moyen du cylindre sur la hauteur du cylindre avantageusement compris entre 0.2 et 8, de préférence entre 0,9 et 6, plus préférentiellement entre 0,9 et 3. Le rapport (ou ratio) du diamètre extérieur du cylindre sur l'épaisseur moyenne de la paroi latérale est avantageusement compris entre 2.1 et 8, de préférence entre 2.2 et 6.

L'élément de calage et/ou rembourrage et/ou remplissage d'emballage est aussi appelé « pièce calante » dans le présent texte.

L'invention porte également sur un matériau de calage et /ou remplissage d'emballage caractérisé en ce qu'il contient une pluralité d'éléments de calage selon l'invention, généralement plus de 10, avantageusement plus de 20. Cette pluralité peut comprendre jusqu'à une dizaine ou plusieurs dizaines de pièces calantes, voire des centaines, mais cela n'est pas une caractéristique essentielle de l'invention.

La forme générale de cylindre creux, à parois épaisses, des pièces calantes telles que définies dans l'invention donne à celles-ci et au(x) matériau(x) de calage les comprenant une excellente résistance à l'écrasement ou au chocs extérieurs.

Un avantage de l'invention est que les pièces calantes sont bien résistantes mécaniquement, notamment résistantes à l'écrasement ou aux forces déformantes diverses, les déformations étant d'autant plus à éviter qu'elles pourraient faire perdre le caractère calant des dites pièces.

Un autre avantage de l'invention est que le matériau de calage a un effet calant excellent, et un très bon taux d'occupation des volumes vides dans les emballages.

Un autre avantage des éléments de calage et de remplissage selon l'invention est qu'ils n'ont pas tendance à ou la possibilité de s'imbriquer les uns dans les autres.

L'utilisation de papier rigide, voire très rigide, est recommandée dans l'invention parce qu'il favorise l'obtention de pièces calantes résistant mieux à l'écrasement. Le papier connu sous le nom de papier Kraft est particulièrement avantageux pour obtenir ce résultat. On peux aussi utiliser des papiers recyclables et/ou recyclés, mais on préfère les papiers non recyclés et tous ceux n'ayant pas tendance naturellement à se déplier.

Le papier mis en oeuvre dans l'invention peut être multicouche, mais on préfère généralement, notamment pour des raisons d'efficacité et d'économie, utiliser du papier mono-couche.

### PROCÉDÉ DE FABRICATION DU MATÉRIAU DE CALAGE

Par ailleurs, l'invention concerne également un procédé de fabrication de matériau de calage ainsi qu'une machine destinée à mettre en oeuvre ce procédé.

Le procédé selon l'invention est un procédé pour fabriquer un matériau de calage et/ou remplissage d'emballage comprenant les étapes suivantes :
1) découper une bande de papier, de préférence de papier Kraft, en une pluralité de petites feuilles de papier,
2) emboutir les feuilles de papier au travers d'un trou ou canal creux d'une matrice, cet emboutissage conduisant à la formation de cuvettes préliminaires en papier dont les bords ont une forme générale tubulaire,
3) écraser les parois de papier des cuvettes selon une direction sensiblement parallèle à l'axe du tube de ces cuvettes préliminaires et en direction du fond de ces cuvettes.

L'écrasement étant opéré pendant que le moyen d'emboutissage reste , après emboutissage, dans le canal creux de la matrice, et définit dans cette position, avec la paroi intérieure du canal creux, un espace tubulaire apte à loger les parois latérales des cuvettes préliminaires et à recevoir les moyens d'écrasement.

Des aspects préférés du procédé selon l'invention sont les suivants, pris séparément ou en combinaison :
4) l'emboutissage de la feuille de papier au travers d'un trou (ou canal creux) est tel que le trou a un diamètre approximativement égal au diamètre des éléments de calage qu'on cherche à fabriquer,
5) l'emboutissage se fait sur une pièce de papier découpée dans un rouleau de papier qu'on déroule,
6) la ou les bandes de papier qu'on découpe sont issues d'une rouleau de papier qu'on déroule,
7) les diverses étapes du procédé de l'invention (opérations de déroulement, découpage, emboutissage, écrasement) sont exécutées successivement et répétitivement, et en continu,
8) les moyens d'emboutissage sont un mandrin cylindrique ayant un axe de translation identique à celui du trou de la matrice.
9) les moyens d'écrasement sont un manchon cylindrique coulissant autour du mandrin,
10) l'emboutissage et l'écrasement se font en mettant en oeuvre des moyens empêchant le coinçage du papier d'une part entre les moyens d'écrasement et les parois du trou (ou canal creux) de la matrice, et d'autre part entre les moyens d'emboutissage et les moyens d'écrasement
11) les moyens empêchant le coinçage du papier sont constitués par un rainurage ou une cannelure ou dentelure disposé longitudinalement sur les parties (cylindres en général) dont on veut éviter le coincement (soit le mandrin et le manchon, soit le manchon et le trou de la matrice). Ces rainurages ou dentelure ou cannelure ont des formes correspondantes pour permettre un coulissage l'un dans l'autre.

Selon une modalité plus particulière du procédé selon l'invention, celui-ci consiste à :
21) alimenter la machine à l'aide de papier sous forme de feuille plane (mono- ou multi-couche, de préférence mono-couche), cette alimentation amenant le papier plan en position obturant l'ouverture de canaux creux,
22) découper le dit papier selon des bandes parallèles, de préférence longitudinalement,
23) découper, de préférence transversalement, les bandes parallèles de manière à former des petites feuilles de surface restreinte (de préférence des rectangles ou carrés) de papier, les étapes 22) et 23) pouvant être simultanées ou différées par rapport à l'étape 21) ou pouvant la précéder,
24) enfoncer les petites feuilles de papier à l'intérieur des canaux creux d'une matrice à l'aide de moyens de poussage (ou emboutissage ; ces moyens, de préférence un mandrin, poussant les petites feuilles de préférence en leur centre), jusqu'à ce que les petites feuilles aient pénétré, de préférence entièrement, dans le(s) dit(s) canaux creux, et que les centres des dites petites feuilles butent contre des surfaces rigides ou butoirs,
25) pousser les parties latérales des dites petites feuilles en direction des butoirs ou surfaces rigides de manière à produire un écrasement, cet écrasement générant une forme multiplissée irrégulière pour les dites parties latérales écrasées,
26) retirer le butoir ou surface rigide pour libérer, hors des canaux creux, les pièces de papier ainsi formées,
27) faire sortir les dites pièces de papier ainsi formées (ou pièces calantes), hors des canaux creux de la matrice,
28) collecter les pièces de papier ainsi formées de manière à constituer un matériau de calage, lui-même constitué d'une pluralité de pièces calantes.

L'alimentation de la première étape à l'aide de papier sous forme de (grande) feuille plane est avantageusement réalisée par déroulement d'un rouleau de papier. Cette variante de l'invention est particulièrement avantageuse en ce que le stockage de tels rouleaux de papiers tient peu de volume, et est peu inflammable (= peu enflammable), en tout cas beaucoup moins inflammable que le matériau de calage en polystyrène expansé.

Les canaux creux sont de préférence de forme cylindrique, pouvant être notamment en forme d'un cylindre à base ronde ou polygonale, régulière ou irrégulière ; cette forme peut être dentelée ou cannelée ou rainurée.

Les petites feuilles de papier ont, comme indiqués ci-avant, une surface restreinte. Par surface restreinte, on entend que la surface des petites feuilles est plus petite que celle de la grande feuille initiale, dans la mesure ou la grande feuille a subi un découpage, et même deux découpages, l'un longitudinal, l'autre transversal. Sur un plan pratique ces petites feuilles de surface restreinte ont souvent une forme de rectangle ou de carré ou de cercle, la dimension des côtés (ou le diamètre pour un cercle) étant souvent comprise entre 3 et 40 cm, de préférence entre 4 et 25 cm, plus préférentiellement entre 5 et 20 cm.

### MACHINE À FABRIQUER LE MATÉRIAU DE CALAGE

Par ailleurs, l'invention concerne également une machine destinée à mettre en oeuvre le procédé selon l'invention. Les éléments de cette machine sont numérotés dans la description qui suit en utilisant les numéros des figures 1 à 5, étant entendu que la description suivante de la dite machine (et les revendications correspondantes) doit être comprise sans la mention de ces numéros, ceux-ci ne faisant pas partie de la description de la machine proprement dit et n'ayant qu'un rôle de faciliter la compréhension du texte.

Cette machine pour la fabrication de matériau de calage et/ou remplissage d'emballage, est caractérisée en ce qu'elle comprend
31) un trou ou canal creux (15) d'une matrice (3).
32) des moyens d'emboutissage (5) de petites feuilles (1) de papier au travers du trou de la matrice, les petites feuilles prenant alors la forme de cuvettes préliminaires,
33) des moyens d'écrasement (6) des parois latérales (16) des cuvettes préliminaires
34) un butoir (4) retenant les feuilles de papier soumises à l'écrasement et situé de manière que les feuilles de papier soumises à l'écrasement soient entre le butoir (4) et les moyens d'écrasement (6).
la dite machine étant en outre telle que les moyens d'emboutissage, après emboutissage, sont susceptibles de rester dans le canal creux de la matrice, et définissent alors dans cette position, avec la paroi intérieure du canal creux, un espace tabulaire apte à loger les parois latérales des cuvettes préliminaires et à recevoir les moyens d'écrasement.

En outre la machine selon l'invention comporte l'une ou l'autre des caractéristiques suivantes préférentielles, prises isolément ou en combinaison :
40) les moyens d'emboutissage sont un mandrin à forme générale cylindrique,
41) la forme cylindrique des moyens d'emboutissage est à base polygonale ou circulaire ou curviligne, de préférence avec des moyens anticoinçage, généralement sous forme de dentelures ou cannelures ou rainures longitudinales parallèles à l'axe du cylindre,
42) les moyens d'écrasement sont un manchon pouvant coulisser sur le mandrin et autour de lui,
43) le mandrin et le manchon peuvent agir successivement pour, d'abord générer la cuvette préliminaire, puis ensuite écraser ses parois pour générer les godets à parois épaisses et non unies selon l'invention,
44) le butoir est mobile et peut se retirer de manière à permettre à l'élément de calage à sortir du trou de la matrice,
45) les moyens pour empêcher le coinçage du papier entre le mandrin et le manchon d'une part, et d'autre part entre le manchon et le trou de la matrice sont constitués par des rainures ou dentelures ou cannelures longitudinales et parallèles à l'axe des cylindres du mandrin et/ou du manchon et/ou du trou de la matrice, et situés en vis à vis sur les surfaces coulissant l'une sur l'autre, d'une part la surface extérieure du mandrin et la surface intérieure du manchon, et d'autre part la surface intérieure du trou de la matrice et la surface extérieure du manchon.

Selon une autre manière d'exprimer l'invention relative à la machine, celle-ci comprend
51) au moins deux canaux creux (15)
52) des moyens (5) de poussage (ou emboutissage) du centre des petites feuilles (1) de papier,
53) des moyens (6) de poussage et écrasement des parties latérales (16) des petites feuilles de papier
54) des surfaces rigides (4) obturant la sortie des canaux creux (15) et sur lesquelles viennent buter les moyens (5) de poussage des centres des petites feuilles (1) de papier [les moyens (5) butent à travers ces feuilles de papier],
55) des moyens (non représentés sur les figures) permettant le retrait des surfaces rigides (4) de manière à libérer le passage des pièces calantes formées par la machine
56) des moyens (non représentés sur les figures) permettant un poussage différé des moyens (6) de poussage et écrasement des parties latérales, par rapport au poussage et emboutissage des moyens (5) de poussage des centres des petites feuilles (1) de papier,
57) des moyens pour empêcher le coincement du papier entre les moyens de poussage ou manchon (6) et les canaux creux (15)
58) des moyens pour empêcher le coincement du papier entre les moyens d'écrasement (6) des parties latérales (16) des petites feuilles de papier et les moyens de poussage (5) des centres des petites feuilles de papier,
59) des moyens d'alimentation en petite feuille de papier amenant ces petites feuilles en position obturant l'entrée des canaux creux (15), entre les canaux creux (15) et les moyens de poussage (5),
60) des moyens (non représentés sur les figures) de collecte des pièces calantes formées par la machine.

De manière avantageuse, les moyens (59) d'alimentation en petite feuille de papier, comprennent en outre,
61) des moyens d'alimentation en grande feuille de papier,
62) éventuellement des moyens de déroulement (14) d'un rouleau de papier (12) continu de manière à générer une grande feuille
63) le cas échéant, des moyens de découpage longitudinal en bandes parallèles de cette grande feuille,
64) des moyens de découpage transversal (13) de ces bandes parallèles en petites feuilles de papier.

Dans la machine de l'invention, les moyens de poussage ou emboutissage sont aussi pourvus de moyens actionnant ce poussage ou emboutissage.

De manière encore avantageuse, la machine de l'invention comprend :
65) des moyens actionnant le coulissage des moyens de poussage (5) des centres des petites feuilles dans les moyens de poussage (6) des parties latérales des petites feuilles,
66) des moyens actionnant le coulissage des moyens de poussage (6) des parties latérales des petites feuilles dans les canaux creux (15).

Plus précisément, les moyens sus-décrits peuvent être réalisés de la manière suivante :

Comme déjà dit à propos du procédé, les canaux creux sont de préférence cylindriques. Ces cylindres creux (15), aussi bien que les autres cylindres mentionnés dans la description de l'invention, peuvent être des cylindres à base ronde ou polygonale, régulière ou irrégulière.

Les moyens de poussage ou écrasement (6) peuvent être sous forme de cylindres, ou de disques (c'est-à-dire un cylindre de faible épaisseur) liés à une ou des tiges (ou barres), celles-ci servant à relier les moyens actionnant le mouvement et les disques exerçant le poussage ou écrasement des feuilles de papier. Ces moyens de poussage peuvent aussi avoir un forme de piston.

Les moyens de poussage ou écrasement (6) sont capables de coulisser dans les canaux (ou cylindre) creux (15).

Les moyens de poussage ou emboutissage (5) sont avantageusement des cylindres, pouvant coulisser à l'intérieur des moyens de poussages (6). Pour des raisons de qualité et de sécurité, il est avantageux que ces cylindres aient un bout arrondi, voire sphérique ou ovoïdal.

Les moyens d'éviter les coincements de papier sont avantageusement des rainurages ou dentelures ou cannelures disposés sur les parois intérieures ou extérieures des cylindres, notamment des canaux (ou cylindres) creux (15), des moyens de poussage (6), et des moyens de poussage (5), notamment lorsque ces moyens de poussages (5) et (6) sont cylindriques. La taille et la forme des cannelures ou rainures peuvent varier largement sans sortir du cadre de l'invention. Généralement la taille de ces rainures ou dentelures ou cannelures sont comprises entre 1/2 mm et 1 cm, mais des tailles dépassant ces limites peuvent aussi être utilisées sans sortir du cadre de l'invention. Les rainures ou dentelures ou cannelures sont avantageusement disposées sur plus de la moitié de la surface des cylindres (canaux creux et moyens de poussage), de préférence sur plus des 2/3 de ces surfaces, et encore plus préférentiellement sur la totalité de ces surfaces.

Les moyens (56) permettant un poussage différé des moyens (6) de poussage et écrasement des parties latérales (16) et des moyens (5) de poussage et emboutissage des centres des petites feuilles, sont avantageusement constitués par des ressorts (ou un moyen équivalent) conservant un décalage spatial entre les moyens (6) et les moyens (5). En actionnant le poussage des moyens (6), les moyens (5) qui sont maintenus en position décalée et avancée, poussent les centres des petites feuilles. Quand ces moyens (5) butent contre les surfaces rigides (4), alors les moyens actionnant le poussage des moyens de poussage (6) prévalent sur les ressorts [ou moyens (56) maintenant le décalage entre (6) et (5)] et le poussage des parties latérales (16) des petites feuilles se met en oeuvre postérieurement au poussage des centres (1) des petites feuilles.

Dans ce qui précède, le poussage différé des moyens (6) et (5) a été présenté comme réalisé par le moyen de ressorts. D'autres systèmes peuvent être utilisés, notamment des moteurs actionnant séparément et successivement les moyens (5) puis les moyens (6).

### FIGURES

Des exemples particuliers de réalisation de l'invention sont illustrés dans les figures 1 à 9, ces exemples étant donnés à titre non limitatif et sans échelle déterminée, et simplement pour mieux faire comprendre l'invention.

Les figure 6, 7, et 8 montrent une vue en perspective de trois pièces calantes variées. En périphérie on voit les parois (10) écrasées, et, au centre, le fond (9) de la cuvette.
La figure 1 représente les moyens de poussage (et emboutissage) (5) et les moyens de poussage et écrasement (6) avant poussage (ou emboutissage) des petites feuilles de papier (1). Les canaux creux (15) (ou cylindres) sont alors obturés à leurs deux extrémités (ou ouvertures) ; à une extrémité, ils sont obturés par les petites feuilles de papier (1) et à l'autre extrémité par les butoirs ou surfaces rigides (4). Les moyens d'éviter le coincement du papier existent, mais ne sont pas représentés. Le papier se déroule à partir d'un rouleau (12) ; des moyens (14) d'entraînement du papier font dérouler le papier et l'amènent vers les moyens de découpage (13) et de là, en face (1) des moyens de d'emboutissage (5). Les moyens (5) sont un mandrin et les moyens (6) sont un manchon.
La figure 2 représente le stade suivant du procédé de l'invention où les moyens de poussage ou mandrin (5) ont poussé la petite feuille (1) complètement à l'intérieur du cylindre creux (15), sans que cette petite feuille se coince entre le manchon (6) et le mandrin (5), et jusqu'à ce que cette petite feuille entre en contact avec (ou bute contre) le butoir ou surface rigide (4). La partie de la petite feuille (1) entrant en contact avec la surface rigide (4) est destinée à constituer le fond de la cuvette des pièces calantes selon l'invention. À ce stade du procédé, selon la figure 2, les moyens (6) n'ont pas encore poussé ou écrasé les parties latérales (16) des petites feuilles, car ils ont une action différée.
La figure 3 représente le stade ultérieur du procédé de l'invention où les moyens de poussage ou manchon (6) ont poussé et écrasé les parties latérales (16) des petites feuilles (1) de papier. À ce stade, les pièces calantes (11) sont déjà formées [à partir des petites feuilles (1)], mais ne sont pas encore libérées de la machine.
La figure 4 représente le stade suivant du procédé selon l'invention où les pièces calantes (11) sont libérées de la machine grâce au poussage des moyens d'emboutissage (5) et au retrait des butoirs ou surfaces rigides (4), ces pièces calantes (11) devant alors être réunies avec d'autres pièces calantes formées simultanément et/ou parallèlement, les unes et les autres étant alors collectées pour constituer le matériau de calage.
La figure 5 représente deux cylindres rainurés ou dentelés et coulissant, l'un intérieur (7) et l'autre extérieur (8). Si le cylindre intérieur (7) représente les moyens (6) de poussage (ou manchon), alors le cylindre extérieur (8) représente le canal (ou cylindre) creux (15). Si le cylindre intérieur (7) représente les moyens (5) de poussage (ou mandrin), alors le cylindre extérieur (8) représente les moyens (6) de poussage ou manchon.
Les figures 6, 7 et 8 représentent des pièces calantes selon l'invention. On voit le fond (17) des pièces calantes. Un évidement central est entre les parois épaisses (18) ; la forme globale des pièces calantes est celle d'un godet ou cuvette à parois épaisses. Ces dessins font ressortir le caractère irrégulier des épaisseurs et des plissages des parois épaisses. Malgré les irrégularités d'épaisseur des parois épaisses, on peut déterminer une épaisseur approximative moyenne de ces parois épaisses ainsi qu'un diamètre interne et externe du cylindre ou tube des parois.
La figure 7 se distingue par la hauteur plus basse du godet et sa forme un peu évasée au bas.
La figure 8 se distingue par un diamètre global relativement large pour le godet.

Ces pièces calantes peuvent être telles quelles, grandeur nature, mais des variations en plus ou en moins peuvent parfaitement être réalisées.

Les plissements des parois sont très irréguliers : cela est du à l'effet de l'écrasement. Mais on peut néanmoins discerner une tendance à une orientation générale approximativement parallèle aux fonds des godets, l'écrasement ayant eu lieu approximativement perpendiculairement à ces fonds des godets.

La figure 9 illustre un emballage (19) contenant un objet (20) à emballer et calé par un matériau de calage selon l'invention, lui-même constitué d'une pluralité de pièces calantes (11). Un tel emballage fait aussi partie de l'invention. L'emballage final comprend un supplément de pièces calantes de manière à recouvrir entièrement l'objet à emballer.

## Revendications

1. Matériau de calage comprenant une pluralité d'éléments de calage et/ou remplissage d'emballage tels que :
a) le dit élément est constitué de papier, de préférence en papier Kraft, et
b) l'élément a une forme générale de godet (ou cuvette), ayant un évidement central et un fond et une paroi latérale tout autour, et
c) cette paroi est épaisse et non unie, son épaisseur moyenne étant de préférence plus de 10 fois supérieure à celle du papier lui-même, et **caractérisé en ce que**
d) cette paroi est plissée et la majorité des plis s'entrecroisent les uns les autres, ou forment des angles ou intersections entre eux.

2. Matériau selon la revendication 1 **caractérisé en ce que** le fond du godet n'est pas plissé.

3. Matériau selon l'une des revendications 1 ou 2 **caractérisé en ce que** la paroi d'un godet a une pluralité de plis, généralement plus de 10, de préférence plus de 25 plis.

4. Matériau selon l'une des revendications 1 à 3 **caractérisé en ce que**
a) le rapport du volume de la pièce calante sur la surface du papier mis en oeuvre est compris dans une gamme allant de 0.01 à 5 cm³/cm² , de préférence de 0.05 à 1 cm³/cm², et plus préférentiellement de 0,1 à 1 cm³/cm², et/ou
b) le rapport du volume du matériau de calage par rapport au volume initial de papier nécessaire à sa réalisation, est généralement compris entre 10 et 300, de préférence entre 40 et 200, et plus préférentiellement encore entre 50 et 100, et/ou
c) les pièces calantes en forme générale de cylindre creux à parois latérales épaisses et que le rapport du diamètre extérieur moyen du cylindre sur la hauteur du cylindre avantageusement compris entre 0.2 et 8, de préférence entre 0,9 et 6, plus préférentiellement entre 0,9 et 3, et/ou
d) le rapport du diamètre extérieur du cylindre sur l'épaisseur moyenne de la paroi latérale est avantageusement compris entre 2.1 et 8, de préférence entre 2.2 et 6.

5. Procédé de fabrication de matériau de calage et/ou remplissage d'emballage **caractérisé en ce qu'**il comprend les étapes suivantes :
5.1) découper une bande de papier, de préférence du papier Kraft, en une pluralité de petites feuilles de papier,
5.2) emboutir les feuilles de papier au travers d'un trou ou canal creux d'une matrice, cet emboutissage conduisant à la formation de cuvettes préliminaires en papier dont les bords ont une forme générale tubulaire,
5.3) écraser les parois de papier des cuvettes selon une direction sensiblement parallèle à l'axe du tube de ces cuvettes préliminaires et en direction du fond de ces cuvettes,
l'écrasement étant opéré pendant que le moyen d'emboutissage reste, après emboutissage, dans le canal creux de la matrice, et définit dans cette position, avec la paroi intérieure du canal creux, un espace tubulaire apte à loger les parois latérales des cuvettes préliminaires et à recevoir les moyens d'écrasement.

6. Procédé de fabrication selon la revendication 5 **caractérisé en ce qu'**il comprend l'une ou l'autre des caractéristiques suivantes :
6.1 l'emboutissage se fait sur une pièce de papier découpée dans un rouleau de papier qu'on déroule,
6.2) les diverses étapes du procédé de l'invention à savoir opérations de déroulement, découpage, emboutissage, écrasement sont exécutées successivement et répétitivement, et en continu,
6.3) l'emboutissage et l'écrasement se font en mettant en oeuvre des moyens empêchant le coinçage du papier d'une part entre les moyens d'écrasement et les parois du trou de la matrice, et d'autre part entre les moyens d'emboutissage et les moyens d'écrasement,
et que, de préférence,
6.4) les moyens empêchant le coinçage du papier sont constitués par un rainurage ou une cannelure ou dentelure disposé longitudinalement sur les parties dont on veut éviter le coincement.

7. Machine pour la fabrication de matériau de calage et/ou remplissage d'emballage **caractérisé en ce qu'**elle comprend:
7.1) un trou ou canal creux (15) d'une matrice (3),
7.2) des moyens d'emboutissage (5) de petites feuilles (1) de papier au travers du trou de la matrice, les petites feuilles prenant alors la forme de cuvettes préliminaires,
7.3) des moyens d'écrasement (6) des parois latérales (16) des cuvettes préliminaires,
7.4) un butoir (4) retenant les feuilles de papier soumises à l'écrasement et situé de manière que les feuilles de papier soumises à l'écrasement soient entre le butoir (4) et les moyens d'écrasement (6),
la dite machine étant en outre telle que les moyens d'emboutissage, après emboutissage, sont susceptibles de rester dans le canal creux de la matrice, et définissent alors dans cette position, avec la paroi intérieure du canal creux, un espace tubulaire apte à loger les parois latérales des cuvettes préliminaires et à recevoir les moyens d'écrasement.

8. Machine selon la revendication 7 **caractérisée en ce que**
les moyens d'emboutissage sont un mandrin à forme générale d'un cylindre à base polygonale ou circulaire ou curviligne,
et que les moyens d'écrasement sont un manchon pouvant coulisser sur le mandrin et autour de lui,
et que le butoir est mobile et peut se retirer de manière à permettre à l'élément de calage de sortir du trou de la matrice,
et que les moyens pour empêcher le coinçage du papier entre le mandrin et le manchon d'une part, et d'autre part entre le manchon et le trou de la matrice sont constitués par des rainures ou dentelures ou cannelures longitudinales et parallèles à l'axe des cylindres du mandrin et/ou du manchon et/ou du trou de la matrice, et situés en vis à vis sur les surfaces coulissant l'une sur l'autre, d'une part la surface extérieure du mandrin et la surface intérieure du manchon, et d'autre part la surface intérieure du trou de la matrice et la surface extérieure du manchon, la taille des rainures ou dentelures ou cannelures anticoinçage étant de préférence comprise entre 0.5 mm et 1 cm.

9. Machine selon l'une des revendications 7 ou 8 **caractérisée en ce qu'**elle comprend, en outre, des moyens permettant un poussage différé des moyens de poussage et écrasement des parties latérales par rapport à l'action des moyens de poussage et emboutissage des centres des petites feuilles.

10. Emballage **caractérisé en ce qu'**il contient un matériau de calage selon l'une des revendications 1 à 4.

## Patentansprüche

1. Polstermaterial, umfassend eine Vielzahl von Polsterund/oder Packungsfüllelementen, die so beschaffen sind, daß:
a) das Element aus Papier, vorzugsweise Kraftpapier, besteht, und
b) das Element die allgemeine Form eines Bechers (oder einer Schale) mit einer zentralen Aussparung und einem Boden und einer ganz herumgehenden Seitenwand hat und
c) diese Wand dick und nicht glatt ist, wobei ihre mittlere Dicke vorzugsweise mehr als zehnmal größer als die des Papiers selbst ist, und **dadurch gekennzeichnet, daß**
d) diese Wand gefältelt ist und die Mehrzahl der Falten sich gegenseitig kreuzen oder miteinander Winkel oder Kreuzungsstellen bilden.

2. Material nach Anspruch 1, **dadurch gekennzeichnet, daß** der Boden des Bechers nicht gefältelt ist.

3. Material nach einem der Ansprüche 1 oder 2, **dadurch gekennzeichnet, daß** die Wand eines Bechers eine Vielzahl von Falten aufweist, und zwar im allgemeinen mehr als 10, vorzugsweise mehr als 25 Falten.

4. Material nach einem der Ansprüche 1 bis 3, **dadurch gekennzeichnet, daß**
a) das Verhältnis des Volumens des Polsterteils zur Oberfläche des eingesetzten Papiers in einem Bereich von 0,01 bis 5 cm³/cm², vorzugsweise von 0,05 bis 1 cm³/cm² und noch bevorzugter von 0,1 bis 1 cm³/cm² liegt und/oder
b) das Verhältnis des Volumens des Polstermaterials zu dem für seine Herstellung erforderlichen anfänglichen Papiervolumen im allgemeinen zwischen 10 und 300, vorzugsweise zwischen 40 und 200 und noch bevorzugter zwischen 50 und 100 beträgt und/oder
c) die Polsterteile die allgemeine Form eines Hohlzylinders mit dicken Seitenwänden haben und das Verhältnis des mittleren Außendurchmessers des Zylinders zur Höhe des Zylinders vorteilhafterweise zwischen 0,2 und 8, vorzugsweise zwischen 0,9 und 6 und noch bevorzugter zwischen 0,9 und 3 beträgt und/oder
d) das Verhältnis des Außendurchmessers des Zylinders zur mittleren Dicke der Seitenwand vorteilhafterweise zwischen 2,1 und 8, vorzugsweise zwischen 2,2 und 6 beträgt.

5. Verfahren zur Herstellung von Polster- und/oder Pakkungsfüllmaterial, **dadurch gekennzeichnet, daß** es die folgenden Schritte umfaßt:
5.1) Zerschneiden eines Papierbandes vorzugsweise aus Kraftpapier zu einer Vielzahl von kleinen Papierblättern,
5.2) Tiefziehen der Papierblätter durch ein Loch oder einen hohlen Kanal einer Matrize, wobei dieses Tiefziehen zur Bildung von Vorschalen aus Papier führt, deren Ränder allgemein rohrförmig sind,
5.3) Zusammendrücken der Papierwände der Schalen in einer zur Achse des Rohrs dieser Vorschalen im wesentlichen parallelen Richtung und in Richtung auf den Boden dieser Schalen,
wobei das Zusammendrücken durchgeführt wird, während das Tiefziehmittel nach dem Tiefziehen in dem hohlen Kanal der Matrize verbleibt und in dieser Stellung mit der Innenwand des hohlen Kanals einen rohrförmigen Raum begrenzt, der die Seitenwände der Vorschalen beherbergen kann und die Zusammendrückmittel aufnehmen kann.

6. Herstellungsverfahren nach Anspruch 5, **dadurch gekennzeichnet, daß** es das eine oder das andere der folgenden Merkmale aufweist:
6.1) das Tiefziehen findet an einem Papierstück statt, das von einer Papierrolle abgeschnitten wird, die man abrollt,
6.2) die verschiedenen Schritte des erfindungsgemäßen Verfahrens, und zwar die Arbeitsgänge des Abrollens, Schneidens, Tiefziehens, Zusammendrückens, werden nacheinander und sich wiederholend und kontinuierlich durchgeführt,
6.3) das Tiefziehen und das Zusammendrücken finden statt, indem Mittel eingesetzt werden, die das Verklemmen des Papiers einerseits zwischen den Zusammendrückmitteln und den Wänden des Lochs der Matrize und andererseits zwischen den Tiefziehmitteln und den Zusammendrückmitteln verhindern, und daß vorzugsweise
6.4 die das Verklemmen des Papiers verhindernden Mittel aus einer Riefelung oder einer Kannelierung oder Zahnung bestehen, die auf den Teilen, deren Verklemmen man vermeiden möchte, in Längsrichtung angeordnet ist.

7. Maschine zur Herstellung von Polster- und/oder Packungsfüllmaterial, **dadurch gekennzeichnet, daß** sie umfaßt:
7.1) ein Loch oder einen hohlen Kanal (15) einer Matrize (3),
7.2) Mittel (5) zum Tiefziehen von kleinen Papierblättern (1) durch das Loch der Matrize, wobei die kleinen Blätter dabei die Form von Vorschalen annehmen,
7.3) Mittel (6) zum Zusammendrücken der Seitenwände (16) der Vorschalen,
7.4) einen Anschlag (4), der die dem Zusammendrücken ausgesetzten Papierblätter zurückhält und so angeordnet ist, daß die dem Zusammendrücken ausgesetzten Papierblätter sich zwischen dem Anschlag (4) und den Zusammendrückmitteln (6) befinden,
wobei diese Maschine außerdem so beschaffen ist, daß die Tiefziehmittel nach dem Tiefziehen in der Lage sind, in dem hohlen Kanal der Matrize zu verbleiben, und dabei in dieser Stellung mit der Innenwand des hohlen Kanals einen rohrförmigen Raum begrenzen, der die Seitenwände der Vorschalen beherbergen kann und die Zusammendrückmittel aufnehmen kann.

8. Maschine nach Anspruch 7, **dadurch gekennzeichnet, daß** die Tiefziehmittel ein Dorn mit der allgemeinen Form eines Zylinders mit polygonaler oder kreisförmiger oder krummliniger Grundfläche sind,
und daß die Zusammendrückmittel eine Muffe sind, die auf dem Dorn und um diesen herum gleiten kann,
und daß der Anschlag beweglich ist und sich so zurückziehen kann, daß er dem Polsterelement gestattet, das Loch der Matrize zu verlassen,
und daß die Mittel zum Verhindern des Verklemmens des Papiers zwischen dem Dorn und der Muffe einerseits und andererseits zwischen der Muffe und dem Loch der Matrize aus Nuten oder Zahnungen oder Kannelierungen bestehen, die sich in Längsrichtung und parallel zur Achse der Zylinder des Dorns und/oder der Muffe und/oder des Lochs der Matrize erstrecken und auf den aufeinander gleitenden Flächen einander gegenüber gelegen sind, und zwar einerseits auf der Außenseite des Dorns und der Innenseite der Muffe und andererseits auf der Innenseite des Lochs der Matrize und der Außenseite der Muffe, wobei die Größe der zum Verhindern des Verklemmens dienenden Nuten oder Zahnungen oder Kannelierungen vorzugsweise zwischen 0,5 mm und 1 cm beträgt.

9. Maschine nach einem der Ansprüche 7 oder 8, **dadurch gekennzeichnet, daß** sie außerdem Mittel aufweist, die ein bezüglich der Wirkung der Mittel zum Treiben und Tiefziehen der Zentren der kleinen Blätter verzögertes Treiben der Mittel zum Treiben und Zusammendrücken der Seitenteile gestatten.

10. Verpackung, **dadurch gekennzeichnet, daß** sie ein Polstermaterial nach einem der Ansprüche 1 bis 4 enthält.

## Claims

1. Packing material comprising a plurality of elements for packing and/or filling packaging such that:
a) said element is constituted by paper, preferably bag paper; and
b) the element is generally in the form of a beaker (or cup), having a central opening, a bottom wall, and a side wall all around it; and
c) said wall is thick and not uniform, its mean thickness preferably being more than ten times greater the thickness of the paper itself; and
**characterized in that**
d) said wall is wrinkled and the majority of the wrinkles cross one another or form angles or intersections between one another.

2. Material according to claim 1, **characterized in that** the bottom of the beaker is not wrinkled.

3. Material according to claim 1 or claim 2, **characterized in that** the wall of a beaker has a plurality of wrinkles, generally more than ten, and preferably more than 25.

4. Material according to any one of claims 1 to 3, **characterized in that**:
a) the ratio of the volume of the piece of packing over the area of the paper used lies in the range 0.01 cm³/cm² to 5 cm³/cm², preferably in the range 0.05 cm³/cm² to 1 cm³/cm², and more preferably in the range 0.1 cm³/cm² to 1 cm³/cm²; and/or
b) the ratio of the volume of the packing material relative to the initial volume of paper needed for making it generally lies in the range 10 to 300, preferably in the range 40 to 200, and still more preferably in the range 50 to 100; and/or
c) the pieces of packing are in a general shape of hollow cylinders with thick side walls and the ratio of the mean outside diameter of the cylinder over the height of the cylinder advantageously lies in the range 0.2 to 8, preferably in the range 0.9 to 6, and more preferably in the range 0.9 to 3; and/or
d) the ratio of the outside diameter of the cylinder over the mean thickness of the side wall advantageously lies in the range 2.1 to 8, and preferably in the range 2.2 to 6.

5. A method of fabricating packing and/or filling material for packaging, the method being **characterized in that** it comprises the following steps:
5.1) cutting a strip of paper, preferably bag paper, into a plurality of small sheets of paper;
5.2) stamping the sheets of paper through a hole or a hollow channel in a die, said stamping causing preliminary cups of paper to be formed with sides of generally tubular shape;
5.3) flattening the paper walls of the cups in a direction substantially parallel to the axis of the tube of each preliminary cup towards the bottom of the cup; and
the flattening operation being performed while the stamping means remains, after stamping, in the hollow channel of the die, and in this position co-operates with the inside wall of the hollow channel to define a tubular space suitable for receiving the side walls of the preliminary cups and for receiving the flattening means.

6. A fabrication method according to claim 5, **characterized in that** it comprises one or other of the following characteristics:
6.1) the stamping is performed on a piece of paper cut from a roll of paper that is unwound;
6.2) the various steps of the method of the invention, i.e. the operations of unwinding, cutting, stamping, and flattening the paper are performed successively and repetitively, on a continuous basis;
6.3) the stamping and the flattening are performed by using means that prevent the paper from becoming jammed between the flattening means and the walls of the hole in the die, and between the stamping means and the flattening means;
and that preferably
6.4) the means preventing the paper from jamming are constituted by grooving or fluting or serrations extending longitudinally over those portions where jamming is to be avolded.

7. A machine for fabricating packing and/or filling material, for packaging purposes, the machine being **characterized in that** it comprises:
7.1) a hollow channel or hole (15) in a die (3);
7.2) means (5) for stamping small sheets (1) of paper through the hole of the die, the small sheets then taking up the shape of preliminary cups;
7.3) means (6) for flattening the side walls (16) of the preliminary cups;
7.4) an abutment (4) retaining the sheets of paper subjected to flattening, the abutment being situated in such a manner that the sheets of paper subjected to flattening lie between the abutment (4) and the flattening means (6);
said machine also being such that the stamping means, after stamping, are suitable for remaining in the hollow channel of the die, then, in said position, co-operating with the inside wall of the hollow channel to define a tubular space suitable for housing the side walls of the preliminary cups and for receiving the flattening means.

8. A machine according to claim 7, **characterized in that**:
the stamping means comprise a mandrel of generally cylindrical shape on a polygonal or circular or curvilinear base;
and that the flattening means comprise a sleeve suitable for sliding on the mandrel and around it;
and that the abutment is movable and can be withdrawn so as to enable the packing element to leave via the hole of the die;
and that the means for preventing the paper from jamming between the mandrel and the sleeve and between the sleeve and the hole in the die are constituted by grooves, or serrations, or fluting extending longitudinally parallel to the axis of the cylinders of the mandrel and/or of the sleeve and/or of the hole in the die, and situated facing one another on the surfaces that slide over each other, firstly the outside surface of the mandrel and the inside surface of the sleeve, and secondly the inside surface of the hole in the die and the outside surface of the sleeve, the size of the anti-jamming grooves, or serrations, or fluting preferably lying in the range 0.5 mm to 1 cm.

9. A machine according to claim 7 or claim 8, **characterized in that** it further comprises means enabling the means for pushing and flattening the side portions to be pushed in a manner that is deferred relative to the action of the means for pushing and stamping the centers of the small sheets.

10. Packaging **characterized in that** it contains packing material according to any one of claims 1 to 4.
